# EUROPÄISCHE PATENTSCHRIFT

(11) **EP 1 002 600 B1**
(45) Veröffentlichungstag und Bekanntmachung des Hinweises auf die Patenterteilung: **21.01.2004**
(21) Anmeldenummer: 99122176.3
(22) Anmeldetag: 05.11.1999
(51) Int. Cl.: B22D 11/10, B22D 41/50

(54) **Tauchgiessrohr zum Einleiten von Schmelze in eine Kokille zum Stranggiessen insbesondere von Flachprodukten**
Submerged nozzle for feeding molten metal into a mould for the continuous casting of thin material
Tube plongeur pour introduire un métal fondu, dans une coquille pour la coulée en continue de plaques fines

(30) Priorität: 20.11.1998 DE 19853723; 26.02.1999 DE 19908346
(43) Veröffentlichungstag der Anmeldung: 24.05.2000
(73) Patentinhaber: SMS Demag AG, 40237 Düsseldorf (DE)
(72) Erfinder: Reifferscheid, Markus Dr., 40883 Ratingen (DE); Beyer-Steinhauer, Holger Dr., 40822 Mettmann (DE)
(74) Vertreter: Valentin, Ekkehard, Dipl.-Ing.

(56) Entgegenhaltungen:
- EP-A- 0 482 423
- EP-A- 0 709 153
- WO-A-95/29025
- WO-A-97/48512
- DE-A- 4 142 447

## Beschreibung

Die Erfindung betrifft ein Tauchgießrohr zum Einleiten von Schmelze, insbesondere Stahlschmelze, aus einem Gieß- oder Zwischenbehälter in eine mit Breitseitenund Schmalseitenwänden ausgebildete Kokille zum Stranggießen von insbesondere Flachprodukten, wobei das Tauchgießrohr ein als Strömungskanal ausgebildetes Rohrstück aufweist, welches mit einem keilförmigen Konturelement und wenigstens einem Strömungsteiler mit zwei in Richtung der Schmalseitenwände gegenüberliegenden Austrittsöffnungen ausgebildet ist.

Tauchgießrohre sorgen in der Kokille für eine gleichmäßige und turbulenzarme Verteilung der Schmelze. Zu diesem Zweck besitzen Tauchgießrohre Boden- bzw. Innenkonturelemente. Ein Tauchgießrohr muß so gestaltet sein, dass ein unruhiger Gießspiegel in Form einer pulsierenden Auf- und Abwärtsbewegung oder einer Wellenbewegung innerhalb der Kokille vermieden wird. Diese Vorgaben müssen im besonderen Maße Tauchgießrohre für sogenannte Dünnbrammenformate, mit einer Dicke zwischen 30 und 100 mm, erfüllen.

In der DE 41 42 447 C2 wird ein Tauchgießrohr für eine Dünnbramme beschrieben, das aus einem unteren Rohrstück besteht, welches in Richtung auf die Schmalseitenwände der Kokille im Querschnitt erweitert ist und am unteren Ende mit einem mittig angeordneten Bodenstück unter Belassung von Austrittsöffnungen für die Schmelze versehen ist. Die Innenwand des den Querschnitt erweiternden Teiles des Tauchgießrohres bildet zusammen mit den gegenüberliegenden Wandteilen des Bodenstücks Strömungskanäle aus, deren Achsen mit der Tauchgießrohrachse einen bestimmten Winkel einschließen, der zwischen 10 und 22 Grad beträgt. Dieses Tauchgießrohr weist eine sehr viel größere Breite als Dicke auf. Die Austrittsöffnungen aus dem Tauchgießrohr sind düsenartig verengt.

In der WO 95/29025 wird ein Tauchgießrohr mit einem Rohrstück beschrieben, welches im unteren Bereich zwei Austrittsöffnungen aufweist, die in einem relativ spitzen Winkel in den Schmelzensumpf innerhalb der Kokille gerichtet sind. Die beim Dünnbrammengießen notwendigen hohen Strömungsgeschwindigkeiten aus den spitzwinklig nach unten geneigten Ausströmöffnungen des Gießrohres bergen in sich die Gefahr von Auswaschungen der Strangschale, die im ungünstigsten Fall zum Strangdurchbruch führen können.

Die vorliegende Erfindung beruht auf der Erkenntnis, daß es sich bei dem Strömungsübergang aus den Austrittsöffnungen des Tauchgießrohres in die Kokille nicht um einen freien Anströmvorgang, sondern vielmehr um einen Umströmvorgang handelt. Damit kommt der wirksamen umströmten Länge des zentralen Konturelements des Gießrohres entscheidende Bedeutung zu, d. h. je länger die wirksame Länge des Bodenelements ist, um so stabiler erfolgt die Strömungsteilung und -führung.

Aufgabe der Erfindung ist es, die obengenannte Erkenntnis bei einem Tauchgießrohr der eingangsgenannten Gattung konstruktiv so zu verwirklichen, daß eine stabile Strömungsteilung durch das Tauchrohr gewährleistet ist und ein weitgehend turbulenzarmes Einströmen der Schmelze aus dem Tauchgießrohr in den Schmelzensumpf der Kokille erfolgen kann.

Die Lösung der Aufgabe gelingt bei einem Tauchgießrohr der genannten Gattung mit der Erfindung dadurch, dass das Konturelement mit einer fließend ineinander übergehenden Kombination eines massiven, gegenüberliegende Wandbereiche verbindenden Teils mit der Höhe (H₁) und einem Paar oberhalb desselben von diesem ausgehenden Strömungsteilem mit in Richtung der X-Achse vorgesehener Höhe (H₂) ausgebildet ist, die vorspringend von den Wandbereichen in das Rohrstück des Strömungskanals ohne feste Verbindung mit den gegenüberliegenden Wandbereichen hineinragen und die Höhe H₁ des Konturelementes zusammen mit der Höhe H₂ des Strömungsteilers größer ist, als die Höhe L₁ einer Austrittsöffnung.

Infolge dieser konstruktiven Ausbildung des Konturelementes im Tauchgießrohr wird eine stabile Strömungsteilung durch das Tauchrohr gewährleistet und eine besonders gute und stabile Strömung der Schmelze in die Kokille eingestellt. Selbst bei veränderlichem Füllstand der Schmelze innerhalb der Kokille gelingt eine sichere und gleichmäßige Trennung der beiden aus dem Rohrstück austretenden Strömungsjets. Die sonst üblichen wechselseitigen Beeinflussungen der Strömungsjets untereinander werden erheblich reduziert. Eine besonders stabile Strömungsteilung durch das Tauchrohr wird dadurch gewährleistet, wenn dem Konturelement wenigstens ein sich in das Rohrstück erstreckender Strömungsteiler zugeordnet ist.

Weitere vorteilhafte Ausgestaltungen des Tauchrohres nach der Erfindung, wobei das Konturelement ein gegenüberliegende Wandbereiche des Rohrstücks verbindendes massives Formteil mit der Höhe H₁ ist, ergeben sich dadurch, daß es bevorzugt in Richtung der Austrittsöffnungen die Raumform eines nach gegenüberliegenden Seiten verjüngten Keiles besitzt.
Eine besonders bervorzugte Ausbildung des Tauchrohres wird dadurch erreicht, daß das konturelement in Richtung seiner Austrittsöffnungen die Raumform einer konkaven, insbesondere eine Polynomfunktion mindestens zweiter Ordnung definierenden Kurve besitzt.
Die weitere zweckmäßige Ausgestaltung der Erfindung sieht ferner vor, daß die Strömungsteiler als Strömungsleitkörper mit rechteckigem oder trapezförmigem Querschnitt ausgebildet sind, deren Breite b und/oder Höhe h über die Länge L des Rohrstücks veränderlich ist, und daß die Strömungsleitkörper die Höhe L₁ der Austrittsöffnungen überragen.
Mit Vorteil für einen stetigen Strömungsverlauf sind sowohl am konturelement, als auch an den Strömungsleitkörpern alle Kanten und/oder Flächenübergänge mit Verrundungen ausgebildet.
Und schließlich kann bei der Ausbildung des Tauchgießrohres nach der Erfindung von der Maßnahme Gebrauch gemacht sein, daß das Konturelement mit den Strömungsleitkörpern in dessen Matrix eingebettet oder ein austauschbares Einzelelement ist.

Die Verwendung von Strömungsleitkörpern gegenüber einem vergleichsweise hoch und dünn ausgeführten massiven Konturelement hat den Vorteil, daß die Gefahr des Ausbrechens geringer ist. Zudem ergeben sich nur geringe Veränderungen in den Strömungs-Querschnittsflächeri.

Auch aus Sicht der Fertigung ergeben sich Vorteile: Die zusätzlichen Strömungsleitkörper in x-Achsrichtung führen zu einer Stabilisierung der Tauchgießrohrschale, insbesondere bei der Verbindung des Konturelements mit der Tauchgießrohrschale, daß so die Möglichkeit besteht, die Wandstärken weiter zu reduzieren, ohne die Strömungsbedingungen nachteilig zu verändern. Dies ist bei den räumlich beengten Verhältnissen innerhalb der üblicherweise verwendeten Kokillen zum Dünnbrammengießen von Vorteil.

Die Erfindung wird anhand von Ausführungsbeispielen mit den Figuren 1, 2a und 2b, sowie 3a bis 3c und 4a bis 4c näher dargestellt und erläutert.

Figur 1 zeigt das Tauchgießrohr 1 zum Einleiten von Stahlschmelze aus einem Gieß- oder Zwischenbehälter 3 in eine Kokille 5, insbesondere zum Gießen von Dünnbrammen, die räumlich durch Breitseitenwände 14 und Schmalseitenwände 15 begrenzt ist. Das bis in den Schmelzensumpf der Kokille 5 reichende Tauchgießrohr 1 zeigt ein unteres Rohrstück mit zwei Austrittsöffnungen 8, 8', die in Richtung der Schmalseitenwände 15 der Kokille 5 zeigen.

Figur 2a zeigt die erfindungsgemäße Ausbildung des Tauchgießrohres 1, wonach das untere Rohrstück ein massives Konturelement 10 sowie Strömungsteiler 12 aufweist und die Höhe H1 + H2, welches die Strömungsteilung im Strömungskanal 2 des Rohrstücks erzwingen, größer ist als die Höhe L1 der Austrittsöffnung 8, 8'. Das Konturelement 10 besteht aus einem massiven, gegenüberliegende Wandbereiche verbindenden Teil mit der Höhe H1.

In den Figuren 3a bis 3c sind Strömungsleitkörper 12 gezeigt, die ausgehend von gegenüberliegenden Wandbereichen in den Strömungskanal 2 des Rohrstücks 1 hineinragen und den Strömungsjet stabilisieren. Die Breiten b und/oder die Höhe h der Strömungsleitkörper 12 können über die Länge des Tauchrohres L veränderlich sein.

In den Figuren 4a bis 4c ist eine besonders günstige Form des massiven Konturelements 10 dargestellt, mit der Form eines nach beiden Seiten verjüngten Keils, bevorzugt mit einer konkav verlaufenden, über eine Polynomfunktion mindestens zweiter Ordnung zu definierenden Kurvenform

Die weiteren Einzelheiten der Erfindung erschließen sich für den Fachmann aus den genannten Zeichnungen.

## Patentansprüche

1. Tauchgießrohr (1) zum Einleiten von Schmelze, insbesondere Stahlschmelze, aus einem Gieß- oder Zwischenbehälter (3) in eine mit Breitseiten- (14) und Schmalseitenwänden (15) ausgebildete Kokille (5) zum Stranggießen von insbesondere Flachprodukten, wobei das Tauchgießrohr (1) ein als Strömungskanal ausgebildetes Rohrstück (11) aufweist, welches mit einem keilförmigen Konturelement (10) und wenigstens einem Strömungsteiler (12) mit zwei in Richtung der Schmalseitenwände (15) gegenüberliegenden Austrittsöffnungen (8, 8')ausgebildet ist,
**dadurch gekennzeichnet,**
**dass** das Konturelement (10) mit einer fließend ineinander übergehenden Kombination eines massiven, gegenüberliegende Wandbereiche verbindenden Teils (10) mit der Höhe (H₁) und einem Paar oberhalb desselben von diesem ausgehenden Strömungsteilern (12) mit in Richtung der X-Achse vorgesehener Höhe (H₂) ausgebildet ist, die vorspringend von den Wandbereichen in das Rohrstück (11) des Strömungskanals ohne feste Verbindung mit gegenüberliegenden Wandbereichen hineinragen und dass die Höhe (H₁) des Konturelements (10) zusammen mit der Höhe (H₂) des Strömungsteilers (12) größer ist, als die Höhe (L₁) einer Austrittsöffnung (8, 8').

2. Tauchgießrohr nach Anspruch 1,
**dadurch gekennzeichnet,**
**dass** die Strömungsteiler (12) ohne Ausbildung einer festen Verbindung der gegenüberliegenden Wandbereiche in das Rohrstück (11) des Strömungskanals hineinragen.

3. Tauchgießrohr nach 1 oder 2,
**dadurch gekennzeichnet,**
**dass** das Konturelement (10) in Richtung der Austrittsöffnungen (8, 8') die Raumform eines nach gegenüberliegenden Seiten verjüngten Keiles besitzt.

4. Tauchgießrohr nach einem oder mehreren der Ansprüche 1 bis 3,
**dadurch gekennzeichnet,**
**dass** das Konturelement (10) in Richtung der Austrittsöffnungen (8, 8') die Raumform einer konkaven, bevorzugt eine Polynomfunktion mindestens zweiter Ordnung definierenden Kurve besitzt.

5. Tauchgießrohr nach einem oder mehreren der Ansprüche 1 bis 4,
**dadurch gekennzeichnet,**
**dass** die Strömungsteiler (12) als Strömungsleitkörper mit rechteckigem oder trapezförmigem Querschnitt ausgebildet sind, deren Breite (b) und/oder Höhe (h) über die Länge (L) des Rohrstücks (11) veränderlich ist.

6. Tauchgießrohr nach einem oder mehreren der Ansprüche 1 bis 5,
**dadurch gekennzeichnet,**
**dass** die Strömungsleitkörper (12) die Höhe (L₁) der Austrittsöffnungen (8, 8') überragen.

7. Tauchgießrohr nach einem oder mehreren der Ansprüche 1 bis 6,
**dadurch gekennzeichnet,**
**dass** das Konturelement (10) mit den Strömungsleitkörpem (12) an Kanten und/oder Flächenübergängen Verrundungen aufweist.

8. Tauchgießrohr nach einem oder mehreren der Ansprüche 1 bis 7,
**dadurch gekennzeichnet,**
**dass** das Konturelement (10) mit den Strömungsleitkörpern (12) in dessen Matrix eingebettet oder ein austauschbares Einzelelement ist.

## Claims

1. Immersion pouring pipe (1) for conducting melt, particularly steel melt, from a pouring or intermediate container (3) into a mould (5), which is constructed with wide side walls (14) and narrow side walls (15), for continuous casting of, in particular, flat products, wherein the immersion pouring pipe (1) has a pipe member (11), which is constructed as a flow channel and which is formed with a wedge-shaped contour element (10) and at least one flow divider (12) with two outlet openings (8, 8') disposed opposite in direction of the narrow side walls (15), **characterised in that** the contour element (10) is formed with a smoothly transitioning combination of a solid part (10), which connects opposite wall regions, with the height (H₁) and a pair of flow dividers (12), which are above the part (10) and go out from the same, with a height (H₂) provided in the direction of the X axis, which flow dividers protrude from the wall regions to project into the pipe member (11) of the flow channel without fixed connection with oppositely disposed wall regions, and that the height (H₁) of the contour element (10) together with the height (H₂) of the flow divider (12) is greater than the height (L₁) of an outlet opening (8, 8').

2. Immersion pouring pipe according to claim 1, **characterised in that** the flow dividers (12) project into the pipe member (11) of the flow channel without formation of a fixed connection of the opposite wall regions.

3. Immersion pouring pipe according to 1 or 2, **characterised in that** the contour element (10) has in the direction of the outlet openings (8, 8') the three-dimensional shape of a wedge tapering towards oppositely disposed sides.

4. Immersion pouring pipe according to one or more of claims 1 to 3, **characterised in that** the contour element (10) has in direction of the outlet openings (8, 8') the three-dimensional shape of a concave curve preferably defining a polynomial function of at least second order.

5. Immersion pouring pipe according to one or more of claims 1 to 4, **characterised in that** the flow dividers (12) are constructed as flow guide bodies with rectangular or trapezium-shaped cross-section, the width (b) and/or height (h) of which is or are variable over the length (L) of the pipe member (11).

6. Immersion pouring pipe according to one or more of claims 1 to 5, **characterised in that** the flow guide bodies (12) project beyond the height (L₁) of the outlet openings (8, 8').

7. Immersion pouring pipe according to one or more of claims 1 to 6, **characterised in that** the contour element (10) together with the flow guide bodies (12) has radiusings at edges and/or surface transitions.

8. Immersion pouring pipe according to one or more of claims 1 to 7, **characterised in that** the contour element (10) together with the flow guide bodies (12) is embedded in the matrix thereof or is an exchangeable individual element.

## Revendications

1. Tube plongeur (1) pour introduire un métal fondu, en particulier de l'acier, à partir d'un réservoir de coulée ou d'un réservoir intermédiaire (3) dans une coquille ou lingotière (5), constituée de parois larges (14) et de parois étroites (15) pour la coulée continue de produits plats en particulier, du type dans lequel le tube plongeur (1) présente une partie tubulaire (11), sous la forme d'un canal d'écoulement ou de flux et également conformée avec un élément à profil formant contour (10), en forme de coin, coopérant avec au moins un diviseur de flux (12) avec deux ouvertures de sortie (8,8') opposées en direction des parois étroites (15),
**caractérisé en ce que** l'élément à profil formant contour (10) est conformé par la combinaison, selon un profil de recouvrement mutuel, d'une partie (10), de hauteur (H₁) et reliant des zones de parois opposées, et d'une paire de diviseurs de flux (12), disposés sur une hauteur (H₂), dans le sens de l'axe X- X, au- dessus de ladite partie (10) et s'élevant en saillie à partir desdites zones de paroi à l'intérieur de la partie tubulaire (11) dudit canal d'écoulement, sans liaison solide avec les zones opposées de paroi, et **en ce que** la somme de la hauteur (H₁) de l'élément à profil formant contour (10) et de la hauteur (H₂) des diviseurs de flux (12) est supérieure à la hauteur (L₁) d'une ouverture de sortie (8,8').

2. Tube plongeur selon la revendication 1, **caractérisé en ce que** les diviseurs de flux (12) se dressent dans la partie tubulaire (11), sans formation d'une liaison solide des zones de paroi antagonistes.

3. Tube plongeur selon la revendication 1 ou 2, **caractérisé en ce que** l'élément à profil formant contour (10) est en forme de coin, dont le profil va en diminuant ou en se resserrant sur les côtés opposés.

4. Tube plongeur selon l'une des revendications 1 à 3, **caractérisé en ce que** l'élément à profil formant contour (10) présente, en direction des ouvertures de sortie (8,8'), un profil en forme de courbe concave définie, de préférence une fonction polynomiale de puissance au moins égale à deux.

5. Tube plongeur selon l'une au moins des revendications 1 à 4, **caractérisé en ce que** les diviseurs de flux (12) sont conformés comme des dispositifs de guidage de flux, de section transversale rectangulaire ou trapézoïdale, dont la largeur (b) et/ ou la hauteur (h) est variable sur la longueur (L) de la partie tubulaire (11).

6. Tube plongeur selon l'une au moins des revendications 1 à 5, **caractérisé en ce que** les dispositifs de guidage de flux (12) dépassent, en hauteur, la hauteur (L₁) des ouvertures de sortie (8,8').

7. Tube plongeur selon l'une au moins des revendications 1 à 6, **caractérisé en ce que** l'élément à profil formant contour (10), associé aux dispositifs de guidage de flux (12), présente des zones arrondies sur ses arêtes et/ou portions de surface de transition.

8. Tube plongeur selon l'une au moins des revendications 1 à 7, **caractérisé en ce que** les dispositifs de guidage de flux (12), associés à l'élément à profil formant contour (10), constituent soit un élément unique interchangeable, soit un élément encastré ou noyé dans la matrice dudit élément à profil formant contour (10).
